# EUROPÄISCHE PATENTSCHRIFT

(11) **EP 4 231 880 B1**
(45) Veröffentlichungstag und Bekanntmachung des Hinweises auf die Patenterteilung: **16.04.2025**
(21) Anmeldenummer: 21801028.8
(22) Anmeldetag: 18.10.2021
(51) Int. Cl.: A47G 23/02, F16M 11/04, A47B 73/00

(54) **ERDLOCH-GETRÄNKEKÜHLER**
HOLE-IN-THE-GROUND BEVERAGE COOLER
REFROIDISSEUR DE BOISSON À ENFOUIR DANS LE SOL

(30) Priorität: 23.10.2020 DE 102020128004
(43) Veröffentlichungstag der Anmeldung: 30.08.2023
(73) Patentinhaber: Federtec Produktions-GmbH, 42697 Solingen (DE)
(72) Erfinder: DEHGHAN-MANSHADI, Constantin, 42699 Solingen (DE)
(74) Vertreter: Schneiders & Behrendt Bochum
(86) Internationale Anmeldenummer: PCT/EP2021/078790
(87) Internationale Veröffentlichungsnummer: WO 2022/084242

(56) Entgegenhaltungen:
- ANONYMOUS: "HopfenHöhle - Was ist das? Welche Versionen gibt es? | HopfenHöhle.de", 22 March 2017 (2017-03-22), pages 1 - 5, XP055885244, Retrieved from the Internet <URL:https://xn--hopfenhhle-kcb.de/infos/> [retrieved on 20220131]
- ANONYMOUS: "EASYmaxx 07787 Outdoor Bottle Cooler, Retractable Drinks Cooler for a Hole in the Ground, Cold Drinks without Electricity, for Garden, Camping, Beach, Festivals and Much More, Grey : Amazon.co.uk: Home & Kitchen", 25 June 2017 (2017-06-25), pages 1 - 5, XP055885237, Retrieved from the Internet <URL:https://www.amazon.co.uk/EASYmaxx-07787-Retractable-Earthhole-Festivals/dp/B06XW8Z9J8> [retrieved on 20220131]
- BENNY KRISTENSEN: "Cool-Well Ølkøler - Anmeldelse og test af ølhullet", 30 August 2014 (2014-08-30), pages 1 - 9, XP055885238, Retrieved from the Internet <URL:https://www.bennykristensen.com/cool-well-oelkoeler/> [retrieved on 20220131]

## Beschreibung

Die Erfindung betrifft einen Erdloch-Getränkekühler mit einem vertikal in ein Erdloch einsetzbaren Mantelrohr aus Kunststoff, welches unten mit einem dicht abschließenden Boden und oben mit einem abhebbaren Deckel versehen ist und in dessen Innenraum eine axial nach oben aus dem Mantelrohr herausbewegliche Tragvorrichtung angeordnet ist, an der mit axialem Abstand zueinander mehrere scheibenförmige, in das Mantelrohr einschiebbare Getränkehalter befestigt sind, die jeweils mit mehreren auf ihren Umfang verteilt angeordneten und von der Peripherie her zugänglichen Einhängeöffnungen zum Einhängen der Flaschenhälse von Getränkeflaschen versehen sind.

Derartige Erdloch-Getränkekühler sind nach dem Stand der Technik (vgl. Internet http://www.hopfenhoehle.de ) bekannt. Bei den vorbekannten Erdloch-Getränkekühlern können wegen der besonderen Ausgestaltung der scheibenförmigen Getränkehalter lediglich die Räume unterhalb der jeweiligen Getränkehalter genutzt werden, nicht aber die Räume oberhalb von diesen Getränkehaltern. Dieser Umstand führt einerseits immer zu einer verhältnismäßig schlechten Raumausnutzung des Innenraumes des Mantelrohres und andererseits dazu, dass Getränkebehälter, die keinen Flaschenhals haben, wie z. B. Getränkedosen, quaderförmige Behälter aus Pappe usw., nicht ausreichend standsicher an den scheibenförmigen Getränkehaltern festgelegt werden können, insbesondere nicht in den Räumen oberhalb von deren Erstreckungsebene.

Es ist Aufgabe der Erfindung, den Erdloch-Getränkekühler der eingangs genannten Art dahingehend weiterzubilden, dass der Innenraum von deren Mantelrohr besser ausgenutzt werden kann und dass neben Flaschen mit Flaschenhals auch andere Getränkebehälter mit unterschiedlicher Form und Abmessung sicher an den Getränkehaltern platziert werden können.

Zur Lösung dieser Aufgabe schlägt die Erfindung ausgehend von einem Erdloch-Getränkekühler der eingangs genannten Art vor, dass die Getränkehalter jeweils oberhalb der Einhängeöffnungen mit zylindermantelförmigen, zur Peripherie des Getränkehalters hin offenen Stützwänden zur Abstützung von Getränkebehältern versehen sind, die von oben in den Getränkehalter einsetzbar sind.

Die nach der Lehre der Erfindung gestalteten Getränkehalter gestatten einerseits nach wie vor das Einhängen von Flaschenhälsen von der Seite her, und zwar von Flaschen, die in den Raum unterhalb des jeweiligen Getränkehalters herabhängen, und andererseits das Einsetzen von beliebig geformten Getränkebehältern, z. B. Getränkedosen, quaderförmigen Getränkebehältern aus Pappe etc., die von oben in die Aufnahmeräume zwischen den zylindermantelförmigen Stützwänden einsetzbar sind und somit den Raum oberhalb des jeweiligen Getränkehalters nutzen. Der Erdloch-Getränkekühler gemäß der Erfindung ist somit erstmals für nahezu alle handelsüblichen Getränkebehälter geeignet und nutzt darüber hinaus den in dem Mantelrohr zur Verfügung stehenden Raum besser aus.

Eine zweckmäßige Weiterbildung der Erfindung sieht vor, dass die zylindermantelförmigen Stützwände der Getränkehalter mit zunehmendem Abstand von den Einhängeöffnungen einen abgestuft zunehmenden Krümmungsradius haben. Hierdurch ist es noch besser möglich, Getränkebehälter mit unterschiedlichen Durchmessern von oben in die Getränkehalter einzusetzen und standsicher an den Getränkehaltern abzustützen.

Zweckmäßig sind die Getränkehalter jeweils als einteilige Gussteile aus Kunststoff hergestellt und somit für die Massenfertigung geeignet.

Um die Räume zwischen den einzelnen Getränkehaltern noch besser ausnutzen und besser an unterschiedlich hohe Getränkebehälter anpassen zu können, ist weiterhin vorgesehen, dass die Tragvorrichtung eine axial aus dem Mantelrohr herausbewegbare Tragstange aufweist, an welcher die Getränkehalter in axialer Richtung verschiebbar und stufenlos festlegbar sind. Auf diese Weise ist es erstmals möglich, die Abstände zwischen den aufeinanderfolgenden Getränkehaltern auf einfache Weise dem jeweiligen Bedarf anzupassen, und zwar mit wenigen Handgriffen und ohne jeden Montageaufwand zum Beispiel während des Beladens des Erdloch-Getränkekühlers mit Flaschen und/oder sonstigen Getränkebehältern.

Diese stufenlose Verschiebbarkeit und Festlegbarkeit von Getränkehaltern an der Tragstange einer Haltevorrichtung von Erdloch-Getränkekühlern ist im übrigen auch dann nützlich, wenn die Getränkehalter selbst herkömmlich und nach dem Stand der Technik ausgebildet sind.

Eine diese stufenlose Verstellung ermöglichende Ausführungsform der Erfindung sieht vor, dass die Getränkehalter jeweils mittig eine Durchtrittsöffnung für die Tragstange aufweisen und dass unterhalb der Getränkehalter jeweils eine den Getränkehalter abstützende und sich in beliebiger Höhe an der Tragstange festklemmende Klemmfeder angeordnet ist. Bei der Verwendung einer solchen Klemmfeder braucht lediglich diese Klemmfeder entlang der Tragstange in axialer Richtung verschoben zu werden und fixiert auf diese Art und Weise den Getränkehalter an der Tragstange in der jeweils richtigen Höhe.

Die genannten Klemmfedern sind zweckmäßig als Schenkelfedern mit mehreren axial aneinander anliegenden und die Tragstange umgebenden Federwindungen ausgebildet, deren Innendurchmesser bei entspannter Klemmfeder kleiner als der Außendurchmesser der Tragstange ist, wobei der obere Federschenkel dieser Klemmfeder drehfest an der Unterseite des Getränkehalter abgestützt ist und der untere Federschenkel dieser Klemmfeder als Handgriff ausgebildet ist, der zum Einleiten eines die Schenkelfeder spannenden Drehmomentes dient.

Eine derart ausgebildete und angeordnete Klemmfeder ermöglicht das Verschieben und Fixieren der Getränkehalter an der Tragstange in jeweils beliebiger Höhe außerordentlich. Hierzu genügt es nämlich, mit einer Hand den Getränkehalter festzuhalten und mit der anderen Hand mithilfe des als Handgriff ausgebildeten unteren Federschenkels ein die Klemmfeder spannendes Drehmoment in die Klemmfeder einzuleiten. Hierdurch werden die am Außenumfang der Tragstange anliegenden Gewindegänge der Klemmfeder vom Außenumfang der Tragstange abgehoben, sodass die Klemmfeder ohne weiteres in axialer Richtung der Tragstange verschoben werden kann. Zum Fixieren in der geänderten Position genügt es, den als Handgriff ausgebildeten unteren Federschenkel der Klemmfeder freizugeben, wodurch sich die Gewindegänge der Klemmfeder wieder mit hoher Anpresskraft am Außenumfang der Tragstange festlegen.

Für eine besonders einfache und für die Montage und Demontage besonders gut geeignete Ausgestaltung der Verbindung zwischen dem oberen Federschenkel der Klemmfeder und dem jeweiligen Getränkehalter ist vorgesehen, dass an den Unterseiten der Getränkehalter jeweils Aufnahmeöffnungen für die Aufnahme und Festlegung des oberen Federschenkels einer Klemmfeder angeordnet sind, wobei diese Aufnahmeöffnungen jeweils mindestens eine Hinterschneidung aufweisen, in welche der obere Federschenkel elastisch einrastbar ist.

Eine besonders einfache und kostengünstige Ausführungsform des Erdloch-Getränkekühlers gemäß der Erfindung sieht vor, dass die Tragstange an ihrem oberen Ende mit einem Handgriff zum Herausheben der gesamten Tragvorrichtung mit den daran befestigten und mit Getränkebehältern beladenen Getränkehaltern dient.

Eine wesentlich komfortablere Ausführungsform des Erdloch-Getränkekühlers gemäß der Erfindung sieht vor, dass die Tragstange mit dem Deckel des Mantelrohres verbunden ist und mit einer zum Herausheben der Tragvorrichtung aus dem Mantelrohr dienenden Gasdruckfeder versehen ist, die sich am Boden des Mantelrohres abstützt. Eine solche Gasdruckfeder, die durch Herabdrücken der mit Getränkebehältern beladenen Tragvorrichtung in das Mantelrohr gespannt wird, automatisiert gewissermaßen den Heraushebevorgang.

Dabei ist die Gasdruckfeder zweckmäßig mit einem herabdrückbaren Schaltelement zum abwechselnd aufeinanderfolgenden Auslösen und Verriegeln der Gasdruckfeder versehen. Das Herabdrücken und das Herausheben der Tragvorrichtung mit Unterstützung der Gasdruckfeder erfolgt dabei etwa analog zum Betätigungsmechanismus eines Kugelschreibers.

Alternativ zur Betätigung mit Gasdruckfeder kann der Tragvorrichtung auch ein am Boden des Mantelrohres abgestützter elektrischer Drehspindelantrieb zugeordnet sein, der zum Herausheben der Tragvorrichtung aus dem Mantelrohr bzw. zum Absenken der Tragvorrichtung in das Mantelrohr dient. In diesem Fall ist zweckmäßig die Tragvorrichtung zusätzlich verdrehfest an der Wandung des Mantelrohres geführt, um zu verhindern, dass die Tragvorrichtung durch den Drehspindelantrieb unbeabsichtigt relativ zu dem Mantelrohr verdreht wird.

Besonders zweckmäßig ist es weiterhin, wenn der das Mantelrohr unten dicht abschließende Boden als mit dem Mantelrohr verschraubte, massive Metallplatte ausgebildet ist. Eine solche metallische Bodenplatte sorgt einerseits für eine den Kühlvorgang unterstützende schnelle Wärmeabfuhr in das umliegende kühle Erdreich und bildet andererseits eine stabile Stützplattform für die Abstützung der Gasdruckfeder bzw. des elektrischen Drehspindelantriebes, falls diese zum Einsatz kommen.

Falls mit der oben diskutierten Gasdruckfeder gearbeitet wird, ist schließlich zur Vermeidung von Verklemmungen vorgesehen, dass die Abstützung der Gasdruckfeder bzw. der Spindel des elektrischen Drehspindelantriebes am Boden des Mantelrohres über ein Kugelgelenk erfolgt. Dieses Kugelgelenk wird auch in der manuellen Variante eingesetzt. Somit ist das Nachrüsten der Gasdruckfeder ohne Werkzeug möglich.

Ausführungsbeispiele der Erfindung werden im folgenden anhand der beigefügten Zeichnungen erläutert. Es zeigen:
- Figuren 1a, 1b und 1c:: schematisch in Seitenansicht Erdloch-Getränkekühler gemäß der Erfindung in drei verschiedenen Ausführungsformen;
- Figur 2:: einen der Getränkehalter perspektivisch;
- Figur 3:: den in Figur 2 dargestellten Getränkehalter in einer Ansicht von unten;
- Figur 4;: perspektivisch einen der Getränkehalter beladen mit verschiedenen Getränkebehältern;
- Figur 5:: eine Seitenansicht zu Figur 4;
- Figur 6:: in Seitenansicht eine der Klemmfedern;
- Figur 7:: die in Figur 6 dargestellte Klemmfeder perspektivisch;
- Figur 8:: eine Ansicht eines Getränkehalters mit eingesetzter Klemmfeder von unten;
- Figur 9:: eine perspektivische Ansicht zu Figur 8;
- Figur 10:: in Explosionsdarstellung die Befestigung des metallischen Bodens am Mantelrohr.

In der Zeichnung ist das in ein Erdloch eingesetzte, aus einem geeigneten Kunststoff hergestellte Mantelrohr eines Erdloch-Getränkekühlers gemäß der Erfindung mit dem Bezugszeichen 1 bezeichnet. In den Innenraum dieses Mantelrohres 1 ist von oben eine Tragvorrichtung 2 einschiebbar, die mit mehreren in axialem Abstand zueinander angeordneten scheibenförmigen Getränkehaltern 3 versehen ist, die von einer nach oben aus dem Mantelrohr 1 ausfahrbaren Tragstange 4 getragen werden. Das Mantelrohr 1 ist an seinem unteren Ende mit einem dicht abschließenden metallischen Boden 5 verschraubt (vgl. Figur 10) und kann bei eingeschobener Tragvorrichtung 2 an seinem oberen Ende mithilfe eines abnehmbaren Deckels 6 (vgl. Figuren 1a, 1b und 1c) verschlossen werden.

Die in den Figuren 2-5 im Detail dargestellten Getränkehalter 3 sind jeweils mit mehreren auf ihren Umfang verteilt angeordneten und von der Peripherie her zugänglichen Einhängeöffnungen 7a, 7b, 7c und 7d versehen, die jeweils zum Einhängen des Flaschenhalses von Getränkebehältern 8 (zum Beispiel Bierflaschen oder Sektflaschen 8a) dienen. Oberhalb von diesen Einhängeöffnungen 7a, 7b, 7c und 7d sind die Getränkehalter 3 weiterhin mit zylindrisch gekrümmten, zur Peripherie des Getränkehalter 3 hin offenen Stützwänden 9a, 9b, 9c und 9d zur Abstützung von beliebigen Getränkebehältern 8 (z.B. 8b oder 8c ) unterschiedlichen Durchmessers versehen, die jeweils von oben in den Getränkehalter 3 eingesetzt werden. Diese Stützwände 9a, 9b, 9c und 9d haben mit zunehmendem axialen Abstand von den Einhängeöffnungen 7a, 7b, 7c und 7d jeweils einen abgestuft zunehmenden Krümmungsradius und sind dementsprechend an Getränkebehälter 8 unterschiedlichen Durchmessers gut angepasst.

Zur Befestigung an der Getränkehalter 3 an der Tragstange 4 sind die Getränkehalter 3 jeweils mittig mit einer Durchtrittsöffnung 10 für die Tragstange 4 versehen. Weiterhin dienen zur Festlegung der Getränkehalter 3 an der Tragstange 4 Klemmfedern 11, die in jeder beliebigen Höhenlage am Außenumfang der Tragstange 4 festklemmbar sind und den darüber angeordneten Getränkehalter 3 festlegen.

Hierzu sind die Klemmfedern 11 als Schenkelfedern mit mehreren axial aneinander anliegenden und die Tragstange 4 umgebende Federwindungen 11a ausgebildet, deren Innendurchmesser bei entspannter Klemmfeder 11 kleiner als der Außendurchmesser der Tragstange 4 ist, wobei der obere Federschenkel 11b dieser Klemmfeder 11 drehfest an der Unterseite des Getränkehalter 3 abgestützt ist und der untere Federschenkel 11c dieser Klemmfeder 11 als Handgriff ausgebildet ist, der zum Einleiten eines die Klemmfeder 11 spannenden Drehmomentes dient.

Zur Festlegung des oberen Federschenkels 11b der Klemmfeder 11 an der Unterseite des Getränkehalters 3 sind an der Unterseite des Getränkehalters 3 jeweils Aufnahmeöffnungen 12 für die Aufnahme und Festlegung dieses Federschenkel zu 11b vorgesehen, wobei diese Aufnahmeöffnungen 12 jeweils mindestens eine Hinterschneidung 13 aufweisen, in welche der obere Federschenkel 11b der Klemmfeder 11 elastisch einrastbar ist (vgl. Figuren 8 und 9).

Zum Verschieben und Fixieren eines Getränkehalters 3 in der jeweils gewünschten Höhenlage an der Tragstange 4 genügt es, mit einer Hand den Getränkehalter 3 festzuhalten und mit der anderen Hand mittels des als Handgriff ausgebildeten unteren Federschenkels 11c der Klemmfeder 11 ein die Klemmfeder 11 spannendes Drehmoment in die Klemmfeder 11 einzuleiten. Hierdurch werden die am Außenumfang der Tragstange 4 anliegenden Gewindegänge 11a der Klemmfeder 11 vom Außenumfang der Tragstange 4 abgehoben, sodass die Klemmfeder 11 ohne weiteres in axialer Richtung der Tragstange 4 verschoben werden kann. Zum Fixieren in der geänderten Position genügt es, den als Handgriff ausgebildeten unteren Federschenkel 11c der Klemmfeder 11 freizugeben, wodurch sich die Gewindegänge 11a der Klemmfeder 11 wieder mit hoher Anpresskraft am Außenumfang der Tragstange 4 festlegen, sodass der an der Klemmfeder 11 abgestützte Getränkehalter 3 in der neuen Position fixiert wird.

Zum Herausheben der gesamten Tragvorrichtung 2 mitsamt den daran befestigten Getränkehaltern 3 ist deren Tragstange 4 am oberen Ende mit einem Handgriff versehen (vgl. Fig. 1a.)

Um den Ausfahrvorgang der Tragvorrichtung 2 zu erleichtern und zumindest teilweise zu automatisieren, ist deren Tragstange 4 mit dem Deckel 6 des Mantelrohres 1 verbunden und mit einer Gasdruckfeder 15 versehen, die sich am Boden 5 des Mantelrohres 1 abstützt (vgl. Fig. 1b). Beim Betätigen dieser Gasdruckfeder 15 wird eine bewegliche Gesamteinheit bestehend aus der Tragstange 4, den mit Getränkebehältern 8 bestückten Getränkehaltern 3 und dem Deckel 6 derart aus dem in das Erdreich eingegrabenen Mantelrohr 1 herausgehoben, dass alle in dem Getränkekühler vorrätig gehaltenen Getränke für den Gebrauch zugänglich werden.

Zum Einleiten und Beenden dieser Bewegungsvorgänge ist die Gasdruckfeder mit einem herabdrückbaren Schaltelement 16 versehen, welches - nach Art eines Kugelschreibermechanismus - abwechselnd und aufeinanderfolgend die Gasdruckfeder 15 verriegelt und freigibt.

Eine Alternative zu der oben erläuterten, halbautomatisch unterstützten Bewegung der Tragvorrichtung 2 sieht vor, dass die komplette Tragvorrichtung 2 mithilfe eines am Boden 5 des Mantelrohres 1 abgestützten elektromotorischen Drehspindelantriebes 17 aus- und eingefahren wird (vgl. Fig. 1c). Außerdem ist bei der Verwendung eines solchen Drehspindelantriebes 17 die Tragvorrichtung 2 durch entsprechende Führungsschienen 19 verdrehfest an der Wandung des Mantelrohres 1 geführt.

## Patentansprüche

1. Erdloch-Getränkekühler mit einem vertikal in ein Erdloch einsetzbaren Mantelrohr (1) aus Kunststoff, welches unten mit einem dicht abschließenden Boden (5) und oben mit einem abhebbaren Deckel (6) versehen ist und in dessen Innenraum eine axial nach oben aus dem Mantelrohr (1) herausbewegliche Tragvorrichtung (2) angeordnet ist, an der mit axialem Abstand zueinander mehrere scheibenförmige, in das Mantelrohr (1) einschiebbare Getränkehalter (3) befestigt sind, die jeweils mit mehreren auf ihren Umfang verteilt angeordneten und von der Peripherie her zugänglichen Einhängeöffnungen (7) zum Einhängen der Flaschenhälse von Getränkeflaschen versehen sind,
**dadurch gekennzeichnet,**
**dass** die Getränkehalter (3) jeweils oberhalb der Einhängeöffnungen (7) mit zylindermantelförmigen, zur Peripherie des Getränkehalters (3) hin offenen Stützwänden (9) zur Abstützung von Getränkebehältern (8) versehen sind, die von oben in den Getränkehalter (3) einsetzbar sind.

2. Erdloch-Getränkekühler nach Patentanspruch 1, **dadurch gekennzeichnet, dass** die zylindermantelförmigen Stützwände (9) mit zunehmendem Abstand von den Einhängeöffnungen (7) einen abgestuft zunehmenden Krümmungsradius haben.

3. Erdloch-Getränkekühler nach den Patentansprüchen 1 oder 2, **dadurch gekennzeichnet, dass** die Getränkehalter (3) jeweils als einteilige Gussteile aus Kunststoff hergestellt sind.

4. Erdloch-Getränkekühler, nach einem der Patentansprüche 1-3, **dadurch gekennzeichnet, dass** die Tragvorrichtung (2) des Erdloch-Getränkekühlers eine axial aus dem Mantelrohr herausbewegbare Tragstange (4) aufweist, an welcher die Getränkehalter (3) in axialer Richtung verschiebbar und stufenlos festlegbar sind.

5. Erdloch-Getränkekühler nach Patentanspruch 4, **dadurch gekennzeichnet, dass** die Getränkehalter (3) jeweils mittig eine Durchtrittsöffnung (10) für die Tragstange (4) aufweisen und dass unterhalb der Getränkehalter (3) jeweils eine den Getränkehalter (3) abstützende und in beliebiger Höhe an der Tragstange (4) festklemmbare Klemmfeder (11) angeordnet ist.

6. Erdloch-Getränkekühler nach Patentanspruch 5, **dadurch gekennzeichnet, dass** sie Klemmfeder (11) als Schenkelfeder mit mehreren axial aneinander anliegenden und die Tragstange (4) umgebenden Federwindungen (11a) ausgebildet ist, deren Innendurchmesser bei entspannter Klemmfeder (11) kleiner als der Außendurchmesser der Tragstange (4) ist, wobei der obere Federschenkel (11b) dieser Klemmfeder (11) drehfest an der Unterseite des Getränkehalters (3) abgestützt ist und der untere Federschenkel (11c) dieser Klemmfeder (11) als Handgriff ausgebildet ist, der zum Einleiten eines die Klemmfeder (11) spannenden Drehmomentes dient.

7. Erdloch-Getränkekühler nach einem der Patentansprüchen 6, **dadurch gekennzeichnet, dass** an den Unterseiten der Getränkehalter (3) jeweils Aufnahmeöffnungen (12) für die Aufnahme und Festlegung des oberen Federschenkels (11b) der Klemmfeder (11) angeordnet sind, wobei diese Aufnahmeöffnungen (12) jeweils mindestens eine Hinterschneidung (13) aufweisen, in welche der obere Federschenkel (11b) der Klemmfeder (11) elastisch einrastbar ist.

8. Erdloch-Getränkekühler nach einem der Patentansprüche 4-7, **dadurch gekennzeichnet, dass** die Tragstange (4) an ihrem oberen Ende mit einem Handgriff (14) zum Herausheben der Tragvorrichtung (2) aus dem Mantelrohr (1) versehen ist.

9. Erdloch-Getränkekühler nach einem der Patentansprüche 4-7, **dadurch gekennzeichnet, dass** die Tragstange (4) der Tragvorrichtung (2) oben mit dem Deckel (6) des Mantelrohres (1) verbunden ist und mit einer dem Herausheben der Tragvorrichtung (2) aus dem Mantelrohr (1) dienenden Gasdruckfeder (15) versehen ist, die sich am Boden (5) des Mantelrohres (1) abstützt.

10. Erdloch-Getränkekühler nach Patentanspruch 9, **dadurch gekennzeichnet, dass** der Deckel (6) des Mantelrohres (1) mit einem herabdrückbaren Schaltelement (16) zum abwechselnd aufeinanderfolgenden Auslösen und Verriegeln der Gasdruckfeder (15) versehen ist.

11. Erdloch-Getränkekühler nach einem der Patentansprüche 1-7, **dadurch gekennzeichnet, dass** der Tragvorrichtung (2) ein am Boden (5) des Mantelrohres (1) abgestützter elektrischer Drehspindelantrieb (17) zugeordnet ist, der zum Herausschieben der Tragvorrichtung (2) aus dem Mantelrohr (1) oder zum Absenken der Tragvorrichtung (2) in das Mantelrohr (1) dient.

12. Erdloch-Getränkekühler nach Patentanspruch 11, **dadurch gekennzeichnet, dass** die Tragvorrichtung (2) zusätzlich verdrehfest an der Wandung des Mantelrohres (1) geführt ist.

13. Erdloch-Getränkekühler nach einem der Patentansprüche 1-12, **dadurch gekennzeichnet, dass** der das Mantelrohr (1) unten dicht abschließende Boden (5) als mit dem Mantelrohr (1) verschraubte Metallplatte ausgebildet ist.

14. Erdloch-Getränkekühler nach Patentanspruch 9, **dadurch gekennzeichnet, dass** die Abstützung der Gasdruckfeder (15) am Boden (5) des Mantelrohres (1) über ein Kugelgelenk (18) erfolgt.

## Claims

1. Hole-in-the-ground beverage cooler with a jacket tube (1) of plastic, which can be inserted vertically into a hole in the ground, which is equipped at the bottom with a tightly sealing base (5) and at the top with a lift-off cover (6) and in the inner space of which a carrying device (2) is disposed that can be moved axially upward out of the jacket tube (1) and on which several disk-shaped beverage holders (3), which have axial distance from one another and can be pushed into the jacket tube (1), are fastened that are respectively equipped with several hanger openings (7) disposed in distributed manner over their circumference and accessible from the periphery for hanging the bottle necks of beverage bottles,
**characterized in that**
the beverage holders (3) are respectively equipped above the hanger openings (7) with cylinder-shell-shaped bracing walls (9), open toward the periphery of the beverage holder (3), for bracing of beverage containers (8), which can be inserted from above into the beverage holder (3).

2. Hole-in-the-ground beverage cooler according to claim 1, **characterized in that** the cylinder-shell-shaped bracing walls (9) have a radius of curvature that increases stepwise with increasing distance from the hanger openings (7).

3. Hole-in-the-ground beverage cooler according to claim 1 or 2, **characterized in that** the beverage holders (3) are respectively manufactured as one-piece castings of plastic.

4. Hole-in-the-ground beverage cooler, especially according to one of claims 1-3, **characterized in that** the carrying device (2) of the hole-in-the-ground beverage cooler has a carrying bar (4), which can be moved axially out of the jacket tube and on which the beverage holders (3) can be displaced in axial direction and fixed in infinitely variable position.

5. Hole-in-the-ground beverage cooler according to claim 4, **characterized in that** the beverage holders (3) respectively have a central passage opening (10) for the carrying bar (4), and **in that** a clamping spring (11) bracing the beverage holder (3) and clamping it securely to the carrying bar (4) at any desired height is respectively disposed underneath the beverage holder (3).

6. Hole-in-the-ground beverage cooler according to claim 5, **characterized in that** it clamping spring (11) is designed as a leg spring having several spring coils (11a) bearing axially against one another and surrounding the carrying bar (4), the inside diameter of which is smaller than the outside diameter of the carrying bar (4) when the clamping spring (11) is relaxed, wherein the upper spring leg (11b) of this clamping spring (11) is braced in twist-proof manner on the underside of the beverage holder (3)and the lower spring leg (11c) of this clamping spring (11) is designed as a handle, which serves to transmit a torque that tensions the clamping spring (11).

7. Hole-in-the-ground beverage cooler according to one of claims 6, **characterized in that** receiving openings (12) for the accommodation and fixation of the upper spring leg (11b) of the clamping spring (11) are respectively disposed on the undersides of the beverage holder (3), wherein these receiving openings (12) respectively have at least one undercut (13), in which the upper spring leg (11b) of the clamping spring (11) can be elastically latched.

8. Hole-in-the-ground beverage cooler according to one of claims 4-7, **characterized in that** the carrying bar (4) is equipped at its upper end with a handle (14) for lifting the carrying device (2) out of the jacket tube (1).

9. Hole-in-the-ground beverage cooler according to one of claims 4-7, **characterized in that** the carrying bar (4) of the carrying device (2) is connected at the top to the cover (6) of the jacket tube (1) and is equipped with a pneumatic spring (15), which serves to lift the carrying device (2) out of the jacket tube (1) and is braced on the base (5) of the jacket tube (1).

10. Hole-in-the-ground beverage cooler according to claim 9, **characterized in that** the cover (6) of the jacket tube (1) is equipped with a depressible switching element (16) for release and locking of the pneumatic spring (15) in alternating succession.

11. Hole-in-the-ground beverage cooler according to one of claims 1-7, **characterized in that** the carrying device (2) is assigned an electric rotary spindle drive (17) braced on the base (5) of the jacket tube (1) and used for lifting of the carrying device (2) out of the jacket tube (1) or for lowering of the carrying device (2) into the jacket tube (1).

12. Hole-in-the-ground beverage cooler according to claim 11, **characterized in that** the carrying device (2) is additionally guided in twisting-proof manner on the wall of the jacket tube (1).

13. Hole-in-the-ground beverage cooler according to one of claims 1-12, **characterized in that** the base (5), tightly sealing the jacket tube (1) at the bottom, is designed as a metal plate screwed together with the jacket tube (1).

14. Hole-in-the-ground beverage cooler according to claim 9, **characterized in that** the bracing of the pneumatic spring (15) on the base (5) of the jacket tube (1) takes place via a ball joint (18).

## Revendications

1. Refroidisseur de boissons à trou de terre avec un tube d'enveloppe (1) en matière plastique pouvant être inséré verticalement dans un trou dans la terre, qui est muni en bas d'un fond (5) fermant de manière étanche et en haut d'un couvercle (6) pouvant être soulevé et dans l'espace intérieur duquel est disposé un dispositif de support (2) pouvant être déplacé axialement vers le haut hors du tube d'enveloppe (1), sur lequel sont fixés, à une distance axiale les uns des autres, plusieurs porte-boissons (3) en forme de disque, pouvant être insérés dans le tube d'enveloppe (1), qui sont chacun pourvus de plusieurs ouvertures d'accrochage (7) réparties sur leur périphérie et accessibles depuis la périphérie, pour accrocher les goulots de bouteilles de boissons,
**caractérisé en ce**
**que** les porte-boissons (3) sont respectivement pourvus, au-dessus des ouvertures d'accrochage (7), de parois d'appui (9) en forme d'enveloppe cylindrique, ouvertes vers la périphérie du porte-boissons (3), pour soutenir des récipients de boissons (8), qui peuvent être insérés par le haut dans le porte-boissons (3).

2. Refroidisseur de boissons à trou de terre selon la revendication 1, **caractérisé en ce que** les parois d'appui (9) en forme d'enveloppe cylindrique ont un rayon de courbure qui augmente de manière échelonnée avec l'augmentation de la distance par rapport aux ouvertures d'accrochage (7).

3. Refroidisseur de boissons à trou de terre selon les revendications 1 ou 2, **caractérisé en ce que** les porte-boissons (3) sont chacun fabriqués sous forme de pièces moulées d'une seule pièce en matière plastique.

4. Refroidisseur de boissons à trou de terre selon l'une des revendications 1-3, **caractérisé en ce que** le dispositif de support (2) du refroidisseur de boissons à trou de terre présente une barre de support (4) pouvant être déplacée axialement hors du tube d'enveloppe, sur laquelle les porte-boissons (3) peuvent être déplacés dans la direction axiale et fixés en continu.

5. Refroidisseur de boissons à trou de terre selon la revendication 4, **caractérisé en ce que** les porte-boissons (3) présentent chacun au milieu une ouverture de passage (10) pour la barre de support (4) et **en ce qu'**un ressort de serrage (11) soutenant le porte-boissons (3) et pouvant être bloqué à n'importe quelle hauteur sur la barre de support (4) est disposé en dessous de chacun des porte-boissons (3).

6. Refroidisseur de boissons à trou de terre selon la revendication 5, **caractérisé en ce que** le ressort de serrage (11) est conçu comme un ressort à branches avec plusieurs spires de ressort (11a) s'appliquant axialement les unes contre les autres et entourant la barre de support (4), dont le diamètre intérieur inférieur au diamètre extérieur de la barre de support (4) lorsque le ressort de serrage (11) est détendu, la branche supérieure (11b) de ce ressort de serrage (11) s'appuie de manière solidaire en rotation sur la face inférieure du porteboisson (3) et la branche inférieure (11c) de ce ressort de serrage (11) est réalisée sous forme de poignée qui sert à introduire un couple de rotation qui tend le ressort de serrage (11).

7. Refroidisseur de boissons à trou de terre selon l'une des revendications 6, **caractérisé en ce que** des ouvertures de réception (12) pour la réception et la fixation de la branche supérieure (11b) du ressort de serrage (11) sont disposées respectivement sur les faces inférieures des porte-boissons (3), ces ouvertures de réception (12) présentant respectivement au moins une contre-dépouille (13) dans laquelle la branche supérieure (11b) du ressort de serrage (11) peut s'encliqueter élastiquement.

8. Refroidisseur de boissons à trou de terre selon l'une des revendications 4-7, **caractérisé en ce que** la barre de support (4) est munie à son extrémité supérieure d'une poignée (14) pour soulever le dispositif de support (2) hors du tube d'enveloppe (1).

9. Refroidisseur de boissons à trou de terre selon l'une des revendications 4-7, **caractérisé en ce que** la barre de support (4) du dispositif de support (2) est reliée en haut au couvercle (6) du tube d'enveloppe (1) et est pourvue d'un ressort à pression de gaz (15) servant à soulever le dispositif de support (2) hors du tube d'enveloppe (1), qui s'appuie sur le fond (5) du tube d'enveloppe (1).

10. Refroidisseur de boissons à trou de terre selon la revendication 9, **caractérisé en ce que** le couvercle (6) du tube d'enveloppe (1) est pourvu d'un élément de commutation (16) pouvant être abaissé pour l'extension et le verrouillage successifs alternés du ressort à pression de gaz (15).

11. Refroidisseur de boissons à trou de terre selon l'une des revendications 1-7, **caractérisé en ce qu'**au dispositif de support (2) est associé un entraînement électrique à broche tournante (17) qui prend appui sur le fond (5) du tube d'enveloppe (1) et qui sert à faire sortir le dispositif de support (2) du tube d'enveloppe (1) ou à abaisser le dispositif de support (2) dans le tube d'enveloppe (1).

12. Refroidisseur de boissons à trou de terre selon la revendication 11, **caractérisé en ce que** le dispositif de support (2) est en outre guidé de manière à résister à la torsion sur la paroi du tube d'enveloppe (1).

13. Refroidisseur de boissons à trou de terre selon l'une des revendications 1-12, **caractérisé en ce que** le fond (5) fermant de manière étanche le tube d'enveloppe (1) en bas est réalisé sous la forme d'une plaque métallique vissée avec le tube d'enveloppe (1).

14. Refroidisseur de boissons à trou de terre selon la revendication 9, **caractérisé en ce que** l'appui du ressort à gaz (15) sur le fond (5) du tube d'enveloppe (1) s'effectue par une articulation à rotule (18).
